# EUROPÄISCHE PATENTSCHRIFT

(11) **EP 3 088 333 B1**
(45) Veröffentlichungstag und Bekanntmachung des Hinweises auf die Patenterteilung: **19.07.2017**
(21) Anmeldenummer: 16166781.1
(22) Anmeldetag: 25.04.2016
(51) Int. Cl.: B65D 88/74, B65D 90/58, E01C 19/08

(54) **BEHEIZBARER ASPHALTCONTAINER**
HEATABLE ASPHALT CONTAINER
RÉCIPIENT À ASPHALTE POUVANT ÊTRE CHAUFFÉ

(30) Priorität: 28.04.2015 DE 102015005396
(43) Veröffentlichungstag der Anmeldung: 02.11.2016
(73) Patentinhaber: Balzer, Rüdiger, 36119 Neuhof (DE)
(72) Erfinder: Balzer, Rüdiger, 36119 Neuhof (DE)
(74) Vertreter: Patentanwälte Walther Hinz Bayer PartGmbB

(56) Entgegenhaltungen:
- BE-A- 689 928
- DE-A1- 3 611 664
- DE-C1- 4 401 501
- JP-A- 2006 051 887

## Beschreibung

Die Erfindung betrifft einen beheizbaren Asphaltcontainer, wobei der Asphaltcontainer elektrische Heizelemente aufweist.Asphaltcontainer sind in den unterschiedlichsten Ausführungsformen bekannt. Bekannt sind in diesem Zusammenhang insbesondere sogenannte Thermoasphaltcontainer, die sich dadurch auszeichnen, dass solche Thermoasphaltcontainer, wie dies das Wort "Thermo" bereits hergibt, auf ihrem Umfang thermisch isoliert sind. Hiermit wird erreicht, dass der heiß in den Thermoasphaltcontainer eingeführte Asphalt über eine bestimmte Zeit, in Abhängigkeit auch von der Außentemperatur, eine Temperatur beibehält, die eine Verarbeitung ermöglicht.

Darüber hinaus sind aus der DE 44 01 501 C1 und der DE 36 11 664 A1 beheizbare Asphaltbehälter oder Asphaltcontainer bekannt. Auch sind gasbeheizte Container bekannt, wobei zur Beheizung des in dem Container befindlichen Asphalts ein oder mehrere Gaslanzen vorgesehen sind. Mithilfe der Gaslanzen wird der Asphalt in dem Container im Wesentlichen punktuell erhitzt. Nachteilig hieran ist, dass der Asphalt in dem Behälter im Bereich der Gaslanze und der dort vorherrschenden verhältnismäßig hohen Temperaturen häufig verbrennt. Das heißt, es muss eine Regelung vorgesehen sein, die verhindert, dass der Asphalt punktuell zu stark erhitzt wird. Dies ist relativ aufwendig und führt auch nicht immer zum Erfolg, da insbesondere bei verhältnismäßig niedrigen Außentemperaturen eine hohe Wärmezufuhr erforderlich ist, um den Asphalt auf einer Temperatur zu halten, die die Verarbeitung ermöglicht. Dies kann aber zur Folge haben, dass, wie bereits ausgeführt, der Asphalt im Container ungleichmäßig erhitzt wird, mit der Gefahr des Verbrennens des Asphalts. Darüber hinaus ist nachteilig, dass im Bereich der Gaslanze oder der Gaslanzen eine thermische Isolierung des Containers nicht möglich ist, da die Gefahr besteht, dass die Isolierung verbrennt.

Aus der JP 2006-051887 A ist in diesem Zusammenhang ein Fahrzeug mit einem Container bekannt, bei dem das Ladegut in dem Container durch eine elektrische Beheizung warm gehalten werden kann.

Insofern sind bereits elektrisch beheizbare Asphaltcontainer bekannt.

Hierdurch wird erreicht, dass der Asphalt eine gleichmäßige Erwärmung erfährt, wodurch verhindert wird, dass der Asphalt aufgrund zu hoher Wärmezufuhr verbrennt.

Der erfindungsgemäße Asphaltcontainer weist einen insbesondere vertikal verschieblichen Auslassschieber für den Austritt des viskosen Asphalts auf, wobei der Auslassschieber ebenfalls mindestens ein elektrisches Heizelement aufweist, das ebenfalls in einer entsprechenden Heizkammer angeordnet sein kann. Hierdurch wird erreicht, dass der am Auslassschieber anstehende Asphalt immer eine Viskosität aufweist, die eine unmittelbare Verarbeitung zulässt. Ohne Beheizung des Auslassschiebers würde dieser eine Kältebrücke bilden. Der an dem Auslassschieber anstehende Asphalt würde erhärten und müsste vor dem Asphaltiervorgang zunächst entsorgt werden.

Als Heizelemente kommen nach einem besonderen Merkmal der Erfindung insbesondere elektrische Heizplatten, elektrische Heizstäbe oder elektrische Heizschlangen infrage. Zur Anordnung dieser elektrischen Heizelemente im Container ist nach einem weiteren besonders vorteilhaften Merkmal vorgesehen, dass der Asphaltcontainer zumindest im Bereich des Bodens zur Bildung mindestens einer Heizkammer doppelwandig ausgebildet ist, wobei die Heizelemente in der mindestens einen Heizkammer angeordnet sind. Vorteilhaft befindet sich allerdings nicht nur im Bereich des Bodens eine derartige Heizkammer, vielmehr können derartige Heizkammern auch im Bereich der Seitenwände und der Rückwand vorgesehen sein.

Zur Optimierung des Wärmeübergangs befinden sich die Heizelemente nach einem weiteren vorteilhaften Merkmal an der Innenwandung der jeweiligen Heizkammer, dass heißt, dass die Heizelemente an der Wandung der Heizkammer anliegen, die mit dem Asphalt in Verbindung steht. Dies hat einen optimalen Wärmeübergang zur Folge, da es kein Luftpolster gibt.

Der bereits zuvor erwähnte Auslassschieber befindet sich an der hinteren Stirnseite der Auslasswandung des Asphaltcontainers; sie ist parallel zur Auslasswandung des Asphaltcontainers verschieblich am Container angeordnet. Um dafür zu sorgen, dass der Asphaltbehälter vollständig entleert werden kann, ist vorgesehen, dass der Asphaltcontainer im Inneren auf die Auslassöffnung mit dem Auslassschieber konisch zulaufende Leitbleche aufweist. Die zu beiden Seiten der Auslassöffnung im Inneren des Containers angeordneten Leitbleche sorgen dafür, dass es keine Toträume gibt, an denen der Asphalt sich ansammelt. Denn dort besteht die Gefahr, dass der Asphalt aushärtet, und so ohne Weiteres der Asphalt an diesen Stellen nicht aus dem Container entfernt werden kann.

Nach einem weiteren vorteilhaften Merkmal ist der Asphaltcontainer thermisch isoliert. Hierdurch wird erreicht, dass der Container nach Aufheizen des flüssigen Asphaltes die Wärme länger hält, bzw. dass eine geringere Energiezufuhr zur Aufrechterhaltung der Verarbeitungstemperatur des Asphalts erforderlich ist.

Zur Stromversorgung kann ein Stromaggregat auf dem LKW, der den Thermoasphaltbehälter aufnimmt, vorgesehen sein, wobei ebenfalls die Möglichkeit besteht, das Stromaggregat am Container anzuordnen. Denkbar ist allerdings auch, und zwar in Abhängigkeit von der Verarbeitungsgeschwindigkeit des im Container befindlichen Asphaltes, gänzlich ohne Stromaggregat auszukommen, wenn nämlich unmittelbar beim Einfüllvorgang des Asphaltes die Heizelemente des Containers aufgeladen werden, sodass nicht nur die Heizelemente selbst erhitzt werden, sondern auch die Wandung des Containers. Beides, also sowohl die Heizelemente als auch die Wandung des Containers besitzen nach Aufheizung eine gewisse Wärmekapazität, die dafür sorgt, dass der Asphalt über einen längeren Zeitraum eine verarbeitungsfähige Konsistenz aufweist.

Anhand der Zeichnungen wird die Erfindung nachstehend beispielhaft näher erläutert;
- Fig. 1: zeigt schematisch einen Container in einer dreidimensionalen Darstellung, wobei der Deckel des Containers im abgenommenen Zustand dargestellt ist;
- Fig. 2: zeigt eine Ansicht auf die Auslasswandung des Containers, an der der Auslassschieber angeordnet ist;
- Fig. 2a: zeigt einen Schnitt gemäß der Linie Ila-Ila aus Fig. 2;
- Fig. 3: zeigt einen Schnitt gemäß der Linie III-III aus Fig. 1, wobei der Deckel weggelassen ist.

Der in den Figuren dargestellte Container 1 weist den Deckel 3 auf, der nach Art einer Explosionsdarstellung im abgenommenen Zustand gezeigt ist. Der Container 1 selbst besitzt einen Containerboden 5, zwei Seitenwände 7, eine Rückwand 9, sowie die Auslasswandung 11 zur Aufnahme des mit 13 bezeichneten verschwenkbaren Auslassschiebers. Der Auslassschieber wird durch die Führungsleisten 14 vertikal verschieblich geführt gehalten. Die Führungsleisten 14 sind im Querschnitt L-förmig gestaltet, wie sich dies aus Fig. 2 ergibt. Die auf den Auslassschieber 13 im Innern des Containers konisch zulaufenden Leitbleche sind mit 20 bezeichnet. Der Boden 5, mit den seitlich angeschrägt verlaufenden Bodenelementen 5a ist ebenso doppelschalig oder doppelwandig zur Bildung von Heizkammern ausgebildet, wie die Seitenwand 7 und die Rückwand 9, wie sich dies in Anschauung von Fig. 2 aber auch von Fig. 3 ergibt. Die Heizkammern selbst im Bereich des Bodens 5 und der seitlichen Bodenelemente 5a sind mit 15, 15a bezeichnet, die Kammern im Bereich der Seitenwände 7 und der Rückwand 9 sind mit 7a und 9a bezeichnet. Der Auslassschieber 13 ist ebenfalls doppelwandig zur Bildung der Kammer 13a ausgebildet. In den Kammern 7a, 9a, 13a, 15, 15a sind die elektrisch betriebenen Heizelemente in Form von Heizplatten 19 in unterschiedlicher Größe angeordnet. Die plattenförmigen Heizelemente 19 (hier Fig. 2, Fig. 3) liegen an der Innenwandung der einzelnen Heizkammern 5a, 7a, 9a, 13a, 15, 15a an, was einen optimalen Wärmeübergang von den einzelnen elektrisch betriebenen Heizelementen in das Innere des Containers ermöglicht.

### Bezugszeichenliste:

- 1: Container
- 3: Deckel
- 5: Containerboden
- 5a: seitliches Bodenelement
- 7: Seitenwand
- 7a: Heizkammer
- 9: Rückwand
- 9a: Heizkammer
- 11: Auslasswandung
- 13: Auslassschieber
- 13a: Heizkammer
- 14: Führungsleiste
- 15: Heizkammer
- 15a: Heizkammer
- 19: Heizplatte
- 20: Leitblech

## Patentansprüche

1. Beheizbarer Asphaltcontainer (1), wobei der Asphaltcontainer (1) elektrische Heizelemente aufweist,
**dadurch gekennzeichnet,**
**dass** der Asphaltcontainer (1) einen Auslassschieber (13) aufweist, der mindestens ein elektrisches Heizelement zeigt, wobei der Auslassschieber (13) mindestens eine Heizkammer (13a) zur Aufnahme des mindestens einen elektrischen Heizelements aufweist.

2. Beheizbarer Asphaltcontainer (1) nach Anspruch 1,
**dadurch gekennzeichnet,**
**dass** die elektrischen Heizelemente Heizplatten, Heizstäbe oder Heizschlangen sind.

3. Beheizbarer Asphaltcontainer (1) nach einem der voranstehenden Ansprüche,
**dadurch gekennzeichnet,**
**dass** der Asphaltcontainer (1) zumindest im Bereich des Bodens (5, 5a) zur Bildung von Heizkammern (15, 15a) doppelwandig ausgebildet ist, wobei die Heizelemente in der Heizkammer (15, 15a) angeordnet sind.

4. Beheizbarer Asphaltcontainer (1) nach einem der voranstehenden Ansprüche,
**dadurch gekennzeichnet,**
**dass** die Seitenwände (7) und/oder die Rückwand (9) zur Bildung von Heizkammern (7a, 9a) doppelwandig ausgebildet sind, wobei die Heizelemente in den Heizkammern (7a, 9a) angeordnet sind.

5. Beheizbarer Asphaltcontainer (1) nach einem der voranstehenden Ansprüche,
**dadurch gekennzeichnet,**
**dass** die Heizelemente an der Innenwandung der Heizkammern (7a, 9a, 13a, 15, 15a) anliegend angeordnet sind.

6. Beheizbarer Asphaltcontainer (1) nach einem der voranstehenden Ansprüche,
**dadurch gekennzeichnet,**
**dass** der Asphaltcontainer (1) thermisch isoliert ist.

## Claims

1. A heatable asphalt container (1) with the asphalt container (1) comprising electric heating elements,
**characterized in**
**that** the asphalt container (1) comprises an outlet slider (13), which exhibits at least one electric heating element,
with the outlet slider (13) comprising at least one heating chamber (13a) for receiving the at least one electric heating element.

2. The heatable asphalt container (1) according to claim 1,
**characterized in**
**that** the electric heating elements are heating plates, heating rods or heating coils.

3. The heatable asphalt container (1) according to any one of the preceding claims,
**characterized in**
**that** the asphalt container (1) at least in the area of the bottom (5, 5a) is configured in a double-walled manner for the formation of heating chambers (15, 15a), with the heating elements being disposed in the heating chamber (15, 15a).

4. The heatable asphalt container (1) according to any one of the preceding claims,
**characterized in**
**that** the side walls (7) and/or the rear wall (9) are configured in a double-walled manner for the formation of heating chambers (7a, 9a), with the heating elements being disposed in the heating chambers (7a, 9a).

5. The heatable asphalt container (1) according to any one of the preceding claims,
**characterized in**
**that** the heating elements are disposed abutting the inner wall of the heating chambers (7a, 9a, 13a, 15, 15a).

6. The heatable asphalt container (1) according to any one of the preceding claims,
**characterized in**
**that** the asphalt container (1) is thermally insulated.

## Revendications

1. Récipient à asphalte pouvant être chauffé (1), le récipient à asphalte (1) comportant des éléments chauffants électriques
**caractérisé en ce**
**que** le récipient à asphalte (1) comporte un coulisseau de sortie (13) indiquant au moins un élément chauffant électrique,
le coulisseau de sortie (13) comportant au moins une chambre de chauffe (13a) pour recevoir ledit au moins un élément chauffant électrique.

2. Récipient à asphalte pouvant être chauffé (1) selon la revendication 1, **caractérisé en ce**
**que** les éléments chauffants électriques sont des plaques chauffantes, des cartouches chauffantes ou des serpentins chauffants.

3. Récipient à asphalte pouvant être chauffé (1) selon l'une quelconque des revendications précédentes,
**caractérisé en ce**
**que** le récipient à asphalte (1) au moins dans la région du fond (5, 5a) est configuré avec une double paroi pour former des chambres de chauffe (15, 15a), les éléments chauffants étant disposés dans la chambre de chauffe (15, 15a).

4. Récipient à asphalte pouvant être chauffé (1) selon l'une quelconque des revendications précédentes,
**caractérisé en ce**
**que** les parois latérales (7) et/ou la paroi arrière (9) sont configurés avec une double paroi pour former des chambres de chauffe (7a, 9a), les éléments chauffants étant disposés dans les chambres de chauffe (7a, 9a).

5. Récipient à asphalte pouvant être chauffé (1) selon l'une quelconque des revendications précédentes,
**caractérisé en ce**
**que** les éléments chauffants sont disposés à la paroi intérieure des chambres de chauffe (7a, 9a, 13a, 15, 15a) de *façon adjacente.*

6. Récipient à asphalte pouvant être chauffé (1) selon l'une quelconque des revendications précédentes,
**caractérisé en ce**
**que** le récipient à asphalte (1) est thermiquement isolé.
